# EUROPÄISCHE PATENTANMELDUNG

(11) **EP 4 166 852 A2**
(43) Veröffentlichungstag der Anmeldung: **19.04.2023**
(21) Anmeldenummer: 22193199.1
(22) Anmeldetag: 31.08.2022
(51) Int. Cl.: F24C 15/10

(54) **HAUSHALTSGERÄTEVORRICHTUNG, HAUSHALTSGERÄT, HAUSHALTSGERÄTE-SYSTEM, BAUKASTENSYSTEM ZUR ZUSAMMENSTELLUNG EINER HAUS-HALTSGERÄTEVORRICHTUNG UND VERFAHREN ZUR FIXIERUNG EINES HAUSHALTSGERÄTS**

(30) Priorität: 28.09.2021 EP 21382867
(71) Anmelder: BSH Hausgeräte GmbH, 81739 München (DE)
(72) Erfinder: Marin Berrade, Ricardo, 50018 Zaragoza (ES); Camañes Vera, Victor, 50003 Zaragoza (ES); Azuara Gazo, Jesus Enrique, 50021 Zaragoza (ES); Valencia Betran, María, 50010 Zaragoza (ES); Martinez Bailo, Pablo, 50015 Zaragoza (ES); Abadia Durango, Jose Antonio, 50007 Zaragoza (ES)

(57) **Zusammenfassung**

Die Erfindung geht aus von einer Haushaltsgerätevorrichtung (14a-b), insbesondere einer Kochfeldvorrichtung, zur Fixierung eines Haushaltsgeräts (12a-b), insbesondere eines Kochfelds, in einer Aussparung (18a-b) einer Einheit (16a-b), insbesondere einer Arbeitsplatte, mit zumindest einer Fixiereinheit (20a-b), welche in einem montierten Zustand eine Haltekraft für das Haushaltsgerät (12a-b) erzeugt, welche zumindest eine über eine reine Gewichtskraft des Haushaltsgeräts (12a-b) hinausgehende und zumindest im Wesentlichen in Richtung der Gewichtskraft des Haushaltsgeräts (12a-b) gerichtete Fixierkraftkomponente (24a-b) aufweist.

Um eine gattungsgemäße Vorrichtung mit verbesserten Eigenschaften hinsichtlich einer Konstruktion bereitzustellen, wird vorgeschlagen, dass die Fixiereinheit (20a-b) zur Erzeugung zumindest der Fixierkraftkomponente (24a-b) in dem montierten Zustand entlang einer Höhenrichtung (36a-b) zumindest an eine Unterseite (28a-b) der Einheit (16a-b) angedrückt ist.

## Beschreibung

### Stand der Technik

Die Erfindung betrifft eine Haushaltsgerätevorrichtung nach dem Oberbegriff des Anspruchs 1, ein Haushaltsgerät nach Anspruch 12, ein Haushaltsgerätesystem nach Anspruch 13, ein Baukastensystem zur Zusammenstellung einer Haushaltsgerätevorrichtung nach Anspruch 14 und ein Verfahren zur Fixierung eines Haushaltsgeräts mittels einer Haushaltsgerätevorrichtung nach Anspruch 15.

Aus dem Stand der Technik ist bereits ein Haltesystem zur Halterung eines Kochfelds in einer Aussparung einer Küchenarbeitsplatte bekannt, bei welchem an jeweils zwei sich gegenüberliegenden Seiten der Aussparung, und zwar den der Aussparung zugewandten Seiten der Küchenarbeitsplatte eine Tragschiene angeordnet ist, mit welcher das Kochfeld in dem montierten Zustand in der Aussparung verrastet ist.

Die Aufgabe der Erfindung besteht insbesondere darin, eine gattungsgemäße Vorrichtung mit verbesserten Eigenschaften hinsichtlich einer Konstruktion bereitzustellen. Die Aufgabe wird erfindungsgemäß durch die Merkmale der Ansprüche 1, 12, 13, 14 und 15 gelöst, während vorteilhafte Ausgestaltungen und Weiterbildungen der Erfindung den Unteransprüchen entnommen werden können.

### Vorteile der Erfindung

Die Erfindung geht aus von einer Haushaltsgerätevorrichtung, insbesondere einer Kochfeldvorrichtung, zur Fixierung eines Haushaltsgeräts, insbesondere eines Kochfelds, in einer Aussparung einer Einheit, insbesondere einer Arbeitsplatte, mit zumindest einer Fixiereinheit, welche in einem montierten Zustand eine Haltekraft für das Haushaltsgerät erzeugt, welche zumindest eine über eine reine Gewichtskraft des Haushaltsgeräts hinausgehende und zumindest im Wesentlichen in Richtung der Gewichtskraft des Haushaltsgeräts gerichtete Fixierkraftkomponente aufweist.

Es wird vorgeschlagen, dass die Fixiereinheit zur Erzeugung zumindest der Fixierkraftkomponente in dem montierten Zustand entlang einer Höhenrichtung zumindest an eine Unterseite der Einheit angedrückt ist.

Durch eine derartige Ausgestaltung kann eine Konstruktion, und zwar eine Fixierung eines Haushaltsgeräts in einer Aussparung einer Einheit mit besonders vorteilhaften Eigenschaften bereitgestellt werden. Zudem kann eine Effizienz gesteigert werden, und zwar hinsichtlich einer Produkt- und/oder Arbeit- und/oder Montage- und/oder Demontage-und/oder Kosteneffizienz. Mittels einer derartigen Fixiereinheit kann die Fixierung des Haushaltsgeräts in der Aussparung verbessert, und zwar vereinfacht sowie eine sichere Halterung des Haushaltsgeräts in der Aussparung der Einheit unter Vermeidung zusätzlicher und aufwendiger von der vorgeschlagenen Fixiereinheit verschiedener Befestigungseinheiten, wie beispielsweise Bohr- und/oder Schraub- und/oder Klebevorrichtungen, erreicht werden. Ferner kann mittels der vorgeschlagenen Fixiereinheit eine zusätzlich zur Gewichtskraft des Haushaltsgeräts wirkende und zumindest im Wesentlichen in Richtung der Gewichtskraft zeigende Kraft bereitgestellt werden, welche so stark ist, dass eine ebene Anordnung des Haushaltsgeräts in der Aussparung und eine optimale Abdichtung des Haushaltsgeräts bereitgestellt werden kann. Zudem kann aufgrund des Andrückens der Fixiereinheit an eine Unterseite der Einheit eine Beschädigung, beispielsweise ein Verkratzen, einer Oberseite der Einheit vermieden werden. Dadurch kann wiederum ein Komfort, hinsichtlich eines Benutzerkomforts, gesteigert werden. Darüber hinaus kann das Haushaltsgerät vorzugsweise unabhängig von einer Materialstärke und/oder Materialbeschaffenheit der Einheit in der Aussparung fixiert werden. Damit kann eine hohe Funktionalität und Einsetzbarkeit der Fixiereinheit gewährleistet werden. Möglicherweise könnte das Haushaltsgerät mittels der Fixiereinheit zumindest teilweise selbstfixierend in der Aussparung angeordnet werden, sodass auf eine zusätzliche Aktion eines Monteurs nebst einem Einsetzen des Haushaltsgeräts in die Aussparung verzichtet werden kann. Damit kann eine Flexibilität erhöht und ein Montage- und/oder eine Demontageaufwand reduziert werden.

Die Haushaltsgerätevorrichtung könnte beispielsweise eine Gargerätevorrichtung, möglicherweise eine Mikrowellenvorrichtung und/oder eine Grillvorrichtung und/oder eine Dampfgerätevorrichtung und/oder eine Backofenvorrichtung und/oder vorzugsweise die Kochfeldvorrichtung sein. Alternativ und/oder zusätzlich könnte es sich bei der Haushaltsgerätevorrichtung auch um eine Haushaltskältegerätevorrichtung, insbesondere eine Kühlschrank- und/oder Gefrierschrankvorrichtung, und/oder eine Haushaltsreinigungsgerätevorrichtung, beispielsweise eine Geschirrspülmaschinenvorrichtung und/oder eine Waschmaschinenvorrichtung und/oder eine Wäschetrocknervorrichtung, handeln. In einer Einbaulage bildet die Haushaltsgerätevorrichtung eine Unterbaugruppe eines Haushaltsgeräts, insbesondere eines Haushaltskältegeräts und/oder eines Haushaltsreinigungsgeräts, beispielsweise einer Geschirrspülmaschine und/oder einer Waschmaschine und/oder eines Wäschetrockners, und/oder eines Gargeräts, wie beispielsweise einer Mikrowelle und/oder eines Grills und/oder eines Dampfgeräts und/oder eines Backofens und/oder vorzugsweise eines Kochfelds. Insbesondere könnte die als Induktionskochfeldvorrichtung ausgebildete Kochfeldvorrichtung eine Unterbaugruppe eines Induktionskochfelds sein, wobei möglicherweise zusätzlich auch Zubehöreinheiten für das Kochfeld umfasst sein können, wie beispielsweise eine Sensoreinheit zur Messung einer Temperatur eines Gargeschirrs und/oder eines Garguts. Es wäre auch denkbar, dass die Haushaltsgerätevorrichtung das gesamte Haushaltsgerät, insbesondere das gesamte Kochfeld, umfasst.

Die Haushaltsgerätevorrichtung und/oder das Haushaltsgerät ist/sind Teil eines Haushaltsgerätesystems. Vorzugsweise ist das Haushaltsgerätesystem als ein Kochfeldsystem ausgebildet. Das Kochfeldsystem, insbesondere das Induktionskochfeldsystem, ist zur Verwendung und/oder Anordnung in einer Küche vorgesehen. Das Kochfeldsystem könnte eine Vielzahl an Einheiten und/oder Vorrichtungen aufweisen, welche zu einer Be-und/oder Verarbeitung von Lebensmitteln verwendet werden können. Beispielsweise könnte das Kochfeldsystem ein Teil einer Küchenvorrichtung sein und insbesondere zusätzlich zumindest eine Abzugseinheit und/oder zumindest die Sensoreinheit, insbesondere einen Temperatursensor, aufweisen, welcher zur Platzierung in dem Gargeschirr und/oder in dem Gargut vorgesehen sein könnte, beispielsweise in Form eines Bratspie-ßes.

Vorteilhaft weist das Haushaltsgerät eine Gehäuseeinheit, insbesondere eine Kochfeldgehäuseeinheit, und/oder eine Haushaltsgeräteelektronik, insbesondere eine Kochfeldelektronik, auf. Insbesondere ist die Haushaltsgeräteelektronik in der Gehäuseeinheit angeordnet. Das Haushaltsgerät kann eine Heizvorrichtung mit zumindest einer Heizeinheit umfassen, welche mittels der Haushaltsgeräteelektronik zu einer Beheizung eines Gargeschirrs ansteuerbar ist. Es wäre denkbar, dass das Haushaltsgerät eine Aufstellplatte, insbesondere eine Kochfeldplatte und/oder eine Küchenarbeitsplatte, aufweist, welche möglicherweise Teil der Gehäuseeinheit sein könnte/könnten. Im Falle der als Kochfeldplatte ausgebildeten Aufstellplatte könnte die Kochfeldplatte Teil des Kochfelds sein und insbesondere die Heizvorrichtung zu einem Bediener, insbesondere entlang der Höhenrichtung nach oben, hin begrenzen. Die Aufstellplatte ist vorteilhaft eine insbesondere plattenartige, Einheit, welche zum Aufstellen wenigstens eines Haushaltskleingeräts und/oder des Gargeschirrs und/oder zu einem Auflegen wenigstens des Garguts vorgesehen ist. Die Aufstellplatte könnte beispielsweise zumindest teilweise und vorzugsweise zumindest zu einem Großteil aus einem Holz und/oder aus einem Mineral, insbesondere Granit und/oder Glas und/oder aus Keramik und/oder aus Marmor und/oder aus Stein, insbesondere aus Naturstein, und/oder aus Neolith und/oder aus Dekton und/oder aus einem Schichtstoff und/oder aus Kunststoff und/oder einem Verbundmaterial bestehen. Denkbar wäre, dass die Aufstellplatte Gravuren und/oder Aufdrucke aufweist, insbesondere zur Markierung von zumindest einer Heizeinheit, vorzugsweise ist die Aufstellplatte jedoch frei von Gravuren und/oder Aufdrucken.

Die Einheit ist vorteilhaft plattenartig ausgebildet. Die Einheit könnte Teil der Haushaltsgerätevorrichtung sein. Bei der Einheit kann es sich um ein Möbelstück, vorzugsweise ein Küchenmöbelstück und vorzugsweise um eine Arbeitsplatte, insbesondere eine Küchenarbeitsplatte, handeln. Denkbar wäre auch, dass die Einheit eine weitere Aufstellplatte, insbesondere eine weitere Kochfeldplatte aufweist. Vorzugsweise ist die als Küchenarbeitsplatte ausgebildete Aufstellplatte, insbesondere im Gegensatz zu der als Kochfeldplatte ausgebildeten Aufstellplatte, zusätzlich dazu vorgesehen, einen Lebensmittelzubereitungsbereich bereitzustellen, insbesondere indem beispielsweise ein Schneiden und/oder Mischen und/oder Stampfen und/oder Schälen von Lebensmitteln durchgeführt werden könnte. Die Aufstellplatte und/oder die Küchenarbeitsplatte ist dabei ein Teil der Küche und begrenzt und/oder schließt insbesondere einen Teil einer Baugruppe von Küchenschränken und/oder weiterer Haushaltsgeräte nach oben hin ab.

Die Aussparung der Einheit soll als eine Ausnehmung in der Einheit und vorzugsweise als eine die Einheit vollständig durchdringende Ausnehmung, insbesondere ein Loch in der Arbeitsplatte, verstanden werden. Das Haushaltsgerät kann in die Aussparung einsetzbar sein. In dem montierten Zustand ist das Haushaltsgerät zumindest teilweise in die Aussparung eingesetzt. Insbesondere bei einem Verfahren zur Fixierung des Haushaltsgeräts mittels der Haushaltsgerätevorrichtung wird das Haushaltsgerät in die Aussparung eingesetzt und in der Aussparung fixiert. Das Haushaltsgerät könnte entlang der Höhenrichtung von oben und/oder von unten in die Aussparung einsetzbar sein. Bevorzugt wird das Haushaltsgerät bei dem Verfahren entlang der Höhenrichtung von oben und zwar entlang einer Montagerichtung in die Aussparung eingesetzt. Die Einheit könnte beispielsweise zumindest teilweise und vorzugsweise zumindest zu einem Großteil aus einem Holz und/oder aus einem Mineral, insbesondere Granit und/oder Glas und/oder aus Keramik und/oder aus Marmor und/oder aus Stein, insbesondere aus Naturstein, und/oder aus einem Schichtstoff und/oder aus Kunststoff und/oder einem Verbundmaterial bestehen. Unter dem Ausdruck "zu einem Großteil" sollen beispielsweise zumindest 55 %, vorteilhaft zumindest 65 %, vorzugsweise zumindest 75 %, besonders bevorzugt zumindest 85 % und besonders vorteilhaft höchstens 95 % eines Volumen- und/oder Massenanteils verstanden werden.

Der montierte Zustand ist im Gegensatz zu einem unmontierten Zustand und/oder einem vormontierten Zustand ein Zustand, in welchem das Haushaltsgerät, insbesondere zusammen mit der Fixiereinheit, in der Aussparung der Einheit montiert ist, insbesondere durch die Fixiereinheit mittels der Haltekraft in der Aussparung zumindest teilweise fixiert ist und insbesondere zu einem Betrieb, insbesondere einem Heizbetrieb, betriebsbereit ist. Hinsichtlich eines zeitlichen Verlaufs liegt der vormontierte Zustand vor dem montierten Zustand. Vorteilhaft ist die Fixiereinheit in zumindest dem vormontierten Zustand am Haushaltsgerät befestigt. Bei dem Verfahren zur Fixierung des Haushaltsgeräts könnte die Fixiereinheit an dem Haushaltsgerät befestigt werden. Der vormontierte Zustand soll in diesem Zusammenhang als ein Zustand vor einer Montage des Haushaltsgeräts in der Aussparung verstanden werden, insbesondere in welchem die Fixiereinheit an dem Haushaltsgerät montiert ist. Die Fixiereinheit kann in zumindest dem vormontierten Zustand mittels eines Kraftschlusses und/oder Formschlusses und/oder Stoffschlusses mit dem Haushaltsgerät verbunden sein. Insbesondere kann die Fixiereinheit dauerhaft fest, insbesondere durch eine Klebe-, Schweiß-, Niet- und/oder Lötverbindung oder durch Anformen, oder wiederlösbar, insbesondere durch eine Schraubverbindung und/oder eine Steckverbindung und/oder eine Rastverbindung, an dem Haushaltsgerät befestigt sein.

Vorzugsweise ist die Fixiereinheit in zumindest dem vormontierten Zustand an einem Teil der Gehäuseeinheit und/oder an einem Montagerahmen des Haushaltsgeräts befestigt.

Unter einer "Haltekraft" soll hier und im Folgenden eine über die reine Gewichtskraft des Haushaltsgeräts hinausgehende Kraft verstanden werden, durch welche das Haushaltsgerät im montierten Zustand in wenigstens einer Raumrichtung in der Aussparung fixiert ist. In dem montierten Zustand wirkt die Fixierkraftkomponente zumindest im Wesentlichen in Richtung der Gewichtskraft des Haushaltsgeräts, wobei eine Richtung der Fixierkraftkomponente parallel zu der Richtung der Gewichtskraft um weniger als 10 %, vorzugsweise weniger als 5 % und besonders bevorzugt weniger als 2 % von der Richtung der Gewichtskraft abweicht. Unter "zumindest im Wesentlichen" soll prinzipiell in diesem Zusammenhang verstanden werden, dass eine Abweichung von einem vorgegebenen Wert insbesondere weniger als 20 %, vorzugsweise weniger als 10 % und besonders bevorzugt weniger als 5 % des vorgegebenen Werts abweicht.

In dem montierten Zustand, und zwar in welchem das Haushaltsgerät in die Aussparung eingesetzt ist, drückt die Fixiereinheit zur Erzeugung der Fixierkraftkomponente zumindest an die Unterseite der Einheit. Die Fixiereinheit greift in dem montierten Zustand an die Unterseite an und kontaktiert diese. Es wäre denkbar, dass ein Benutzer und/oder ein Monteur die Fixiereinheit zumindest teilweise an der Unterseite der Einheit anordnet, um damit das Haushaltsgerät in der Aussparung zu fixieren. Vorzugsweise ist die Fixiereinheit an der Einheit selbstfixierend und wird insbesondere nach einem Einsetzen des Haushaltsgeräts in die Aussparung zumindest an die Unterseite angedrückt, vorteilhaft ohne eine weitere Aktion des Benutzers und/oder des Monteurs.

Im vorliegenden Dokument soll unter "vorgesehen" hier und im Folgenden speziell programmiert, ausgelegt und/oder ausgestattet verstanden werden. Darunter, dass ein Objekt zu einer bestimmten Funktion vorgesehen ist, soll verstanden werden, dass das Objekt diese bestimmte Funktion in zumindest einem Anwendungs- und/oder Betriebszustand erfüllt und/oder ausführt.

Denkbar wäre, dass die Fixiereinheit zumindest eine Schraube und/oder Klemmelemente und/oder Rastelemente und/oder Steckelemente zur Fixierung des Haushaltsgeräts in der Aussparung aufweist. Um eine besonders komfortable Konstruktion bereitzustellen, wird vorgeschlagen, dass die Fixiereinheit einen Fixierarm aufweist, welcher in dem montierten Zustand entlang der Höhenrichtung an die Unterseite der Einheit angedrückt ist. Hierdurch kann eine besonders stabile Fixierung eines Haushaltsgeräts bereitgestellt und bevorzugt ein Verrutschen des Haushaltsgeräts in einer Aussparung vermieden werden. Damit kann ein Komfort, insbesondere ein Benutzerkomfort, weiter gesteigert werden. Zudem kann eine Montage- und oder Demontage verbessert, und zwar ein Montage-und/oder Demontageaufwand reduziert werden.

Insbesondere ist der Fixierarm zur Erzeugung der Fixierkraftkomponente vorgesehen. Der Fixierarm kann durch Druck auf die Unterseite der Einheit die Fixierkraftkomponente erzeugen und vorteilhaft damit das Haushaltsgerät in dem montierten Zustand zusätzlich zu der Gewichtskraft des Haushaltsgeräts entlang der Höhenrichtung nach unten ziehen, um das Haushaltsgerät in der Ausnehmung zumindest teilweise zu fixieren. Der Fixierarm kann biegbar sein. Vorteilhaft ist zumindest der Fixierarm ein elastisches, insbesondere federelastisches Element. Der Fixierarm kann zumindest abschnittsweise eine gradlinige Form und/oder gebogene Form aufweisen. Vorzugsweise weist der Fixierarm eine L-Form auf. Der Fixierarm könnte zumindest zwei Stabelemente aufweisen, welche zumindest teilweise einstückig und vorzugsweise einteilig miteinander verbunden sind. Ist der Fixierarm L-förmig ausgebildet, kann der Fixierarm hinsichtlich einer Haupterstreckung des Stabelements ein längeres Stabelement und ein zu dem längeren Stabelement vergleichbar kürzeres Stabelement aufweisen. Der Fixierarm kann zumindest teilweise oder zu einem Großteil oder vollständig aus einem Mineral und/oder einem Kunststoff und/oder bevorzugt einem Metall, insbesondere Federstahl oder einem rostfreien Stahl, ausgebildet sein.

Unter "einstückig" soll zumindest stoffschlüssig verbunden verstanden werden, beispielsweise durch einen Klebeprozess, einen Anspritzprozess und/oder einen anderen, einem Fachmann als sinnvoll erscheinenden Prozess. Unter "einteilig" soll in einem Stück geformt verstanden werden. Vorzugsweise wird dieses eine Stück aus einem einzelnen Rohling, einer Masse und/oder einem Guss, besonders bevorzugt in einem Spritzgussverfahren, insbesondere einem Ein- und/oder Mehrkomponenten-Spritzgussverfahren, hergestellt.

Der erste Fixierarm könnte entlang zumindest einer Seitenfläche, insbesondere einer Seitenfläche entlang seiner Haupterstreckungsebene, in dem montierten Zustand an die Unterseite der Einheit angedrückt sein. Vorzugsweise ist der Fixierarm in dem montierten Zustand mit einem Endabschnitt an die Unterseite der Einheit angedrückt. Dadurch kann eine besonders effiziente, stabile und komfortable Konstruktion bereitgestellt werden. Ferner kann ein punktueller Druck auf eine Unterseite einer Einheit erzeugt werden. Zudem kann eine Fixierung eines Haushaltsgeräts weiter verbessert und eine vorteilhaft einfache Montage und/oder Demontage des Haushaltsgeräts in und aus einer Aussparung der Einheit ermöglicht werden. Der Endabschnitt kann ein Abschnitt eines Endes des Fixierarms sein. Vorteilhaft ist der Endabschnitt ein Abschnitt eines Endes des L-förmig ausgebildeten Fixierarms. Möglicherweise ist der Endabschnitt Teil des längeren Stabelements. Bevorzugt weist das kürzere Stabelement den Endabschnitt auf. Der Endabschnitt des Fixierarms kann eine Spitze des Fixierarms aufweisen. Insbesondere ist die Spitze des Fixierarms in dem montierten Zustand an die Unterseite der Einheit angedrückt. Der Endabschnitt des Fixierarms kann sich über zumindest 2 %, vorteilhaft zumindest 5 % und vorzugsweise höchstens 30 % einer Erstreckung des Fixierarms erstrecken.

Des Weiteren wird vorgeschlagen, dass die Fixiereinheit zur Verspannung des Fixierarms in einer Fixierposition einen weiteren Fixierarm aufweist. Damit kann eine Konstruktion weiter verbessert werden, und zwar hinsichtlich einer Fixierung eines Haushaltsgeräts in einer Aussprung einer Einheit. Zudem kann eine vorteilhaft einfache Montage und/oder Demontage des Haushaltsgeräts in und aus der Aussparung der Einheit ermöglicht werden, welche insbesondere werkzeuglos vonstattengehen kann. Dadurch kann wiederum ein Aufwand, und zwar ein Montage- und/oder Demontageaufwand reduziert und eine Effizienz gesteigert werden. Der weitere Fixierarm kann in seiner Ausgestaltung zumindest teilweise von der Ausgestaltung des Fixierarms abweichen. Der weitere Fixierarm kann zumindest abschnittsweise eine gradlinige Form und/oder gebogene Form aufweisen. Vorteilhaft weist der weitere Fixierarm eine L-Form auf. Vorteilhaft ist der weitere Fixierarm zumindest im Wesentlichen identisch zu dem Fixierarm ausgestaltet. Der Fixierarm und der weitere Fixierarm könnten sich, insbesondere lediglich, in ihrer Größe und/oder Länge unterscheiden. Insbesondere ist der weitere Fixierarm kleiner ausgestaltet als der Fixierarm.

In dem montierten Zustand verspannt der weitere Fixierarm den Fixierarm in der Fixierposition, insbesondre hält und/oder sichert und/oder fixiert der weitere Fixierarm den Fixierarm in der Fixierposition. Vorzugsweise ist die Fixierposition diejenige Position, die der Fixierarm in dem montierten Zustand an der Unterseite der Einheit aufweist. Der weitere Fixierarm ist vorteilhaft dazu vorgesehen, den Fixierarm an der Unterseite der Einheit in dem montierten Zustand zu halten und/oder zu sichern und/oder zu fixieren. Der weitere Fixierarm kann eine Spannkraft auf den Fixierarm ausüben und ihn damit in der Fixierposition fixieren und/oder sichern. Der weitere Fixierarm kann verrastbar und/oder einklemmbar sein. Der weitere Fixierarm könnte von dem Benutzer und/oder Monteur verrastet und/oder gesichert werden, um damit den Fixierarm in der Fixierposition zu fixieren und/oder zu sichern. Alternativ könnte der weitere Fixierarm ohne Zutun des Benutzers und/oder Monteurs sich verrasten und/oder einklemmen. Möglicherweise könnte das Haushaltsgerät mittels der Fixiereinheit, und zwar zumindest durch Einklemmen des weiteren Fixierarms zumindest teilweise selbstfixierend in der Aussparung angeordnet werden, sodass bevorzugt auf eine zusätzliche Aktion des Benutzers und/oder Monteurs nebst dem Einsetzen des Haushaltsgeräts in die Aussparung verzichtet werden kann. Insbesondere bei dem Verfahren zur Fixierung des Haushaltsgeräts wird der weitere Fixierarm in dem Fixierungsschritt verrastet und/oder eingeklemmt, um den Fixierarm in der Fixierposition zu halten.

Zudem wird vorgeschlagen, dass die Haltekraft in dem montierten Zustand eine sich zumindest im Wesentlichen senkrecht zu der Fixierkraftkomponente erstreckende weitere Fixierkraftkomponente umfasst. Damit kann eine besonders komfortable und sichere Konstruktion bereitgestellt werden. Fener kann eine optimale Abdichtung eines Haushaltsgeräts in einer Aussparung gewährleistet und ein Verrutschen des Haushaltsgeräts in der Aussparung vermieden werden. Eine aufwändige manuelle Zentrierung des Haushaltsgeräts in der Aussparung kann somit entfallen.

Die weitere Fixierkraftkomponente kann sich parallel zu einer Haupterstreckungsebene des Haushaltsgeräts und/oder der Einheit erstrecken. Die Haupterstreckungsebene des Haushaltsgeräts und/oder der Einheit, insbesondere der Arbeitsplatte, soll vorliegend als eine Ebene verstanden werden, deren Normalenvektor in dem montierten Zustand zumindest im Wesentlichen parallel zu der Höhenrichtung ausgerichtet ist. Insbesondere ist die Haupterstreckungsebene des Haushaltsgeräts eine Ebene, welche unter allen Ebenen eine größte Menge an Schnittpunkten mit Elementen des Haushaltsgeräts aufweist. Sollten mehrere Ebenen eine größte Menge an Schnittpunkten aufweisen, soll eine Ebene, die zumindest ein Element des Haushaltsgeräts schneidet und zu allen diesen Ebenen, insbesondere zu Schnittgeraden beliebiger Paare dieser Ebenen, einen geringsten mittleren Abstand aufweist, als Haupterstreckungsebene verstanden werden. Bei Ausgestaltung des Haushaltsgeräts als Kochfeld liegt die Haupterstreckungsebene insbesondere innerhalb der Kochfeldplatte und erstreckt sich vorteilhaft parallel zu deren größter Oberfläche.

Die sich zumindest im Wesentlichen senkrecht zur Fixierkraftkomponente erstreckende weitere Fixierkraftkomponente kann in dem montierten Zustand zu dem Haushaltsgerät hin oder vom Haushaltsgerät weg gerichtet sein. Insbesondere schneidet eine unendliche Verlängerung der zweiten Fixierkraftkomponente das Haushaltsgerät in wenigstens einem Punkt. Vorzugsweise ist die zweite Fixierkraftkomponente zumindest im Wesentlichen senkrecht zu wenigstens einem an die Aussparung angrenzenden Randbereich der Einheit ausgerichtet. Unter "zumindest im Wesentlichen senkrecht" soll in diesem Zusammenhang unter einem Winkel zwischen 85° und 95°, vorzugsweise zwischen 88° und 92° und besonders vorteilhaft von 90° verstanden werden.

Außerdem wird vorgeschlagen, dass der weitere Fixierarm zur Erzeugung der weiteren Fixierkraftkomponente in dem montierten Zustand an einer der Aussparung zugewandten Seite der Einheit anliegt. Hierdurch kann eine Konstruktion weiter optimiert und eine besonders einfache und sichere Fixierung eines Haushaltsgeräts in einer Aussparung einer Einheit bereitgestellt werden. Des Weiteren kann eine korrekte Positionierung des Haushaltsgeräts in der Aussparung gewährleistet und damit ein Komfort verbessert werden. Zudem kann ein Aufwand, und zwar ein Montage- und/oder Demontageaufwand reduziert werden, da das Haushaltsgerät durch Einsetzen in die Aussparung mittels eines weiteren Fixierarms selbst fixiert werden kann. Bei Einsetzen des Haushaltsgeräts in die Aussparung kann der weitere Fixierarm zwischen der Einheit und dem Haushaltsgerät eingeklemmt und somit das Haushaltsgerät zumindest teilweise in der Aussparung fixiert werden, sodass auf eine zusätzliche Aktion eines Benutzers und/oder Monteurs nebst dem Einsetzen des Haushaltsgeräts in die Aussparung verzichtet werden kann. Ferner kann eine Montage und/oder Fixierung des Haushaltsgeräts ausschließlich von oben in die Aussparung erfolgen und benötigt keinen Zugang von unterhalb der Aussparung für weitere Aktionen des Benutzers und/oder Monteurs. Damit kann eine Flexibilität erhöht werden.

In dem montierten Zustand kann der weitere Fixierarm in der Aussparung, und zwar zwischen dem Haushaltsgerät und der Einheit, insbesondere der Aussparung zugewandten Seite der Einheit, eingeklemmt und/oder eingedrückt sein. Insbesondere bei dem Verfahren zur Fixierung des Haushaltsgeräts wird der weitere Fixierarm, vorteilhaft bei einem Einsetzen des Haushaltsgeräts in die Aussparung, zwischen dem Haushaltsgerät und der Einheit eingeklemmt und/oder eingedrückt.

Zudem wird vorgeschlagen, dass die Fixiereinheit eine Halteeinheit umfasst, welche mit dem Haushaltsgerät, insbesondere reversibel, verbindbar ist. Dadurch kann eine komfortable und stabile Konstruktion bereitgestellt werden. Ferner kann eine Flexibilität erhöht werden. Die Halteeinheit kann beispielsweise mittels einer Kraftschlussverbindung und/oder einer Formschlussverbindung, beispielsweise einer Steck- und/oder Schraub-und/oder Rastverbindung, und/oder einer Stoffschlussverbindung, insbesondere einer Klebeverbindung, mit dem Haushaltsgerät, insbesondere die Gehäuseeinheit, verbindbar sein. In zumindest dem montierten Zustand kann die Halteeinheit mit dem Haushaltsgerät verbunden, und zwar an dem Haushaltsgerät angeordnet sein. Vorteilhaft ist die Halteeinheit in zumindest dem vormontierten Zustand an dem Haushaltsgerät angeordnet. Die Halteeinheit kann bei dem Verfahren zur Fixierung des Haushaltsgeräts mit dem Haushaltsgerät verbunden werden. Bevorzugt ist die Halteeinheit lösbar, insbesondere zerstörungsfrei lösbar, mit dem Haushaltsgerät verbindbar. Die Halteeinheit kann an das Haushaltsgerät und/oder von dem Haushaltsgerät reversibel und vorzugsweise zerstörungsfrei montierbar und/oder demontierbar sein. Besonders bevorzugt ist die Halteeinheit in dem montierten Zustand mittels einer Steck- und/oder Rastverbindung mit dem Haushaltsgerät kraft- und/oder formschlüssig verbunden. Die Halteeinheit kann in das Haushaltsgerät, insbesondere die Gehäuseeinheit, einsteckbar und/oder einklippsbar und/oder einschnappbar sein. Zusätzlich könnten weitere Schraub- und/oder Stoffschlussverbindungen zur Anordnung der Halteeinheit an dem Haushaltsgerät, insbesondere die Gehäuseeinheit, denkbar sein.

Die Halteeinheit kann zumindest teilweise oder zumindest zu einem Großteil aus einem Mineral, beispielsweise Glas, und/oder aus Metall und/oder bevorzugt aus Kunststoff und/oder einem Verbundmaterial ausgebildet sein. Die Halteeinheit könnte beispielsweise zumindest zu einem Großteil aus einem Kunststoff bestehen und zumindest eine Metallverstärkung aufweisen. Die Halteeinheit könnte zumindest teilweise oder zu einem Großteil mittels eines 3D-Druckprozesses, mittels eines Blechbiegeprozesses oder bevorzugt mittels eines Spritzgießprozesses herstellbar sein. Möglicherweise ist die Halteeinheit einstückig und vorteilhaft einteilig ausgebildet. Es wäre auch denkbar, dass die Halteeinheit zumindest teilweise einstückig und insbesondere einteilig mit dem Haushaltsgerät, insbesondere der Gehäuseeinheit, ausgebildet ist. Die Halteeinheit und die Gehäuseeinheit könnten zumindest ein gemeinsames Bauteil aufweisen und zumindest teilweise oder zu einem Großteil mittels eines 3D-Druckprozesses, mittels eines Blechbiegeprozesses oder bevorzugt mittels eines Spritzgießprozesses herstellbar sein.

Die Fixiereinheit kann zumindest ein Federelement einer Feder oder die gesamte Feder aufweisen. Bei der Feder könnte es sich beispielsweise um eine Wellenfeder und/oder Schraubfeder und/oder Stabfeder und/oder eine Drehfeder handeln. Vorteilhaft weist die Fixiereinheit eine Schenkelfeder auf. Wenn der Fixierarm und/oder der weitere Fixierarm die Schenkelfeder zumindest teilweise ausbildet/ausbilden, kann eine kompakte und einfache Konstruktion bereitgestellt werden. Zudem kann eine Montage und/oder Demontage vereinfacht und ein Aufwand, hinsichtlich eines Montage- und/oder Demontageaufwands, reduziert werden.

Insbesondere ist die Schenkelfeder eine schraubenförmig gewickelte, insbesondere gewundene, Drahtfeder mit abstehenden geraden Enden, insbesondere Schenkeln. Vorzugsweise bildet/bilden der Fixierarm und/oder der weitere Fixierarm zumindest einen Schenkel der Schenkelfeder aus. Insbesondere dienen die Schenkel zur Einleitung eines einen die Schenkel ausbildenden Drahts biegenden Drehmoments. Die Schenkel, insbesondere der Fixierarm und der weitere Fixierarm können über zumindest eine Windung miteinander verbunden sein. Die Schenkelfeder könnte beispielsweise zumindest eine Windung, vorteilhaft zumindest zwei Windungen und bevorzugt zumindest drei Windungen aufweisen. Die Schenkelfeder kann zumindest teilweise einstückig und vorzugsweise einteilig ausgebildet sein.

In weiteren Ausgestaltungen der Erfindung wird vorgeschlagen, dass der Fixierarm und/oder der weitere Fixierarm beweglich an der Halteeinheit gelagert ist/sind. Damit kann eine einfache Konstruktion bereitgestellt und eine Effizienz sowie eine Flexibilität gesteigert werden. Die Halteeinheit kann dazu vorgesehen sein, den Fixierarm und/oder den weiteren Fixierarm in dem montierten Zustand, insbesondere an dem Haushaltsgerät, zu halten. Angeordnet an der Halteeinheit kann/könnten sich der Fixierarm und/oder der weitere Fixierarm um eine Drehachse bewegen. Der Fixierarm und der weitere Fixierarm könnten sich relativ zueinander um eine Drehachse bewegen. Bevorzugt folgt der Fixierarm oder der weitere Fixierarm bei Drehung um die Drehachse einer Bewegung des weiteren Fixierarms oder des Fixierarms. Insbesondere sind der Fixierarm und der weitere Fixierarm in Abhängigkeit zueinander beweglich an der Halteeinheit gelagert. Es wäre auch denkbar, dass der Fixierarm und/oder der weitere Fixierarm Teil der Halteeinheit sind.

Die Halteeinheit könnte ein Steckelement umfassen. Der erste Fixierarm und/oder der zweite Fixierarm, insbesondere die Schenkelfeder, kann/könnten an dem Steckelement anordenbar und vorzugsweise aufsteckbar sein. In zumindest dem montierten Zustand ist der erste Fixierarm und/oder der zweite Fixierarm, insbesondere die Schenkelfeder, an dem Steckelement angeordnet, insbesondere aufgesteckt. Vorteilhaft ist die Schenkelfeder um das Steckelement gewickelt, insbesondere gewunden. Die Drehachse kann durch das Steckelement verlaufen, sodass insbesondere der Fixierarm und/oder der weitere Fixierarm um das Steckelement drehbar gelagert sind.

Bei dem Verfahren zur Fixierung des Haushaltsgeräts könnten der Fixierarm und/oder der weitere Fixierarm, insbesondere die Schenkelfeder, beweglich an der Halteeinheit, insbesondere dem Steckelement, angeordnet werden. Insbesondere wird der Fixierarm und/oder der weitere Fixierarm, insbesondere die Schenkelfeder, in dem Fixierungsschritt auf das Steckelement gesteckt. Vorteilhaft in zumindest dem vormontierten Zustand ist der erste Fixierarm und/oder der zweite Fixierarm, insbesondere die Schenkelfeder, an dem Steckelement angeordnet, bevorzugt aufgesteckt.

Um eine besonders stabile Konstruktion bereitzustellen, wird vorgeschlagen, dass die Halteeinheit zur Fixierung des weiteren Fixierarms zumindest ein Klemmelement aufweist. Hierdurch kann eine besonders sichere Konstruktion bereitgestellt werden. Zudem kann eine Fixierung eines Haushaltsgeräts in einer Aussparung verbessert und ein Verrutschen des Haushaltsgeräts in der Aussparung vermieden werden. Ferner kann eine vorteilhaft große Haltekraft erzeugt werden.

Das Klemmelement kann als ein Sicherheitselement fungieren und in dem montierten Zustand den weiteren Fixierarm in zumindest einer Klemmposition fixieren. Das Klemmelement kann einstückig und vorzugsweise einteilig, insbesondere mit dem Steckelement, ausgebildet sein. Die Halteeinheit könnte zumindest hinsichtlich des Halteelements spiegelsymmetrisch ausgebildet sein. Das Halteelement könnte zumindest eine Haltenase aufweisen, mittels welcher der weitere Fixierarm in der Klemmposition gehalten wird. Bei dem Verfahren zur Fixierung könnte der Benutzer und/oder Monteur den weiteren Fixierarm mit dem Klemmelement verklemmen.

Die Fixiereinheit könnte vorinstalliert und/oder für das Haushaltsgerät nachrüstbar sein. Es wäre denkbar, dass die Fixiereinheit bereits ab Werk an zumindest dem Haushaltsgerät vorinstalliert ist. Vorzugsweise ist die Fixiereinheit als ein Nachrüstteil und/oder Zubehörteil zur Fixierung des Haushaltsgeräts ausgebildet. Um eine besonders hohe Sicherheit und stabile Konstruktion bereitzustellen, wird vorgeschlagen, dass die Fixiereinheit zur Fixierung in dem Eckbereich des Haushaltsgeräts vorgesehen ist. Möglicherweise kann bereits durch eine verhältnismäßig geringe Anzahl von Fixiereinheiten eine sichere Fixierung des Hausgerätes in der Aussparung gewährleistet werden. Ferner kann bei Verwendung von zumindest zwei und vorzugsweise von zumindest vier Fixiereinheiten eine Zentrierung des Haushaltsgeräts in der Aussparung der Einheit erzielt und ein Verrutschen des Haushaltsgeräts vorteilhaft vermieden werden. Die Haushaltsgerätevorrichtungen könnte zumindest zwei, vorteilhaft zumindest drei und vorzugsweise zumindest vier Fixiereinheiten aufweisen, welche jeweils in den Eckbereichen des Haushaltsgeräts angeordnet sind.

Darüber hinaus wird ein Baukastensystem zur Zusammenstellung einer Haushaltsgerätevorrichtung, insbesondere der zuvor genannten Haushaltsgerätevorrichtung, vorgeschlagen, umfassend einen Satz von verschieden ausgestalteten Halteeinheiten und einen Satz von verschieden ausgestalteten Fixierarmen, insbesondere einen Satz von verschieden ausgestalteten Schenkelfedern, welche untereinander austauschbar jeweils mit zumindest einer Halteeinheit des Satzes von Halteeinheiten zur Fixierung des Haushaltsgeräts kombinierbar sind. Dadurch kann ein Komfort, insbesondere ein Montage- und/oder ein Benutzerkomfort, vorteilhaft gesteigert sowie eine vorteilhaft hohe Flexibilität, insbesondere Modularität, einer Haushaltsgerätevorrichtung, erreicht werden. Hierbei können Fixierarme und Halteeinheiten flexibel und individuell miteinander verbunden und/oder kombiniert werden, und zwar in Abhängigkeit von dem jeweiligen Haushaltsgerät, welches es zu fixieren bedarf. Damit kann eine besonders einfache und kompakte Konstruktion bereitgestellt werden.

Möglicherweise könnten sich zumindest zwei Fixierarme des Satzes von Fixierarmen und/oder zumindest zwei Halteeinheiten des Satzes von Halteeinheiten hinsichtlich einer Materialzusammensetzung und/oder einer Größe und/oder Form unterscheiden. Vorteilhaft weist das Baukastensystem den zuvor beschriebenen Fixierarm und den weiteren Fixierarm, insbesondere die Schenkelfelder, und/oder die zuvor genannte Halteeinheit auf. Unter einem "Satz" von Objekten soll insbesondere eine Mehrzahl gleichartiger Objekte verstanden werden, welche verschiedene charakteristische Merkmale aufweisen, beispielsweise verschiedene Größen, verschiedene Materialzusammensetzungen, verschiedene Formgebungen oder dergleichen. Vorteilhaft können die Objekte eines Satzes auf mehrere unterschiedliche Weisen miteinander kombiniert werden und/oder auf mehrere verschiedene Weisen mit Objekten eines weiteren Satzes kombiniert werden und dadurch eine Mehrzahl verschiedener, jedoch gleichartig kombinierter Objekte, insbesondere der Haushaltsgerätevorrichtungen, ausbilden.

Denkbar wäre, dass sich die Fixierarme des Satzes von Fixierarmen hinsichtlich einer Form und/oder Länge und/oder Größe und/oder Materialzusammensetzung unterscheiden. Zudem könnten der Fixierarm und der weitere Fixierarm mit einer unterschiedlichen Anzahl an Windungen miteinander verbunden sein. Denkbar wäre auch, dass sich die Halteeinheiten des Satzes von Halteeinheiten hinsichtlich einer Form und/oder Länge und/oder Größe und/oder Materialzusammensetzung unterscheiden.

Darüber hinaus geht die Erfindung aus von einem Verfahren zur Fixierung eines Haushaltsgeräts, insbesondere des zuvor genannten Haushaltsgeräts, in einer Aussparung einer Einheit, insbesondere der zuvor genannten Einheit, mittels einer Haushaltsgerätevorrichtung, insbesondere einer zuvor genannten Haushaltsgerätevorrichtung, umfassend eine Fixiereinheit, wobei eine Haltekraft für das Haushaltsgerät erzeugt wird, welche zumindest eine über eine reine Gewichtskraft des Haushaltsgeräts hinausgehende und zumindest im Wesentlichen in Richtung der Gewichtskraft des Haushaltsgeräts gerichtete Fixierkraftkomponente aufweist, wobei die Fixiereinheit zur Erzeugung zumindest der Fixierkraftkomponente entlang einer Höhenrichtung zumindest an eine Unterseite der Einheit angedrückt wird.

Durch ein derartiges Verfahren kann eine besonders einfache, komfortable, effiziente und sichere Fixierung eines Haushaltsgeräts in einer Aussparung einer Einheit bereitgestellt werden. Zudem kann ein Aufwand, hinsichtlich eines Montage- und/oder Demontageaufwands, reduziert werden. Des Weiteren kann das Haushaltsgerät optimal in der Aussparung positioniert und ein Verrutschen verhindert werden. Ferner kann eine Abdichtung verbessert und eine ebene Anordnung des Haushaltsgeräts in der Aussparung gewährleistet werden.

Das Verfahren zur Fixierung des Haushaltsgeräts mittels der Haushaltsgerätevorrichtung könnte mehrere Verfahrensschritte und/oder Verfahrensteilschritte aufweisen. Bevorzugt umfasst das Verfahren zumindest den zuvor beschriebenen Fixierungsschritt. Der Fixierschritt könnte wiederum aus mehreren Fixierteilschritten bestehen. In einem ersten Fixierteilschritt könnte die Halteeinheit an dem Haushaltsgerät montiert und/oder angeordnet werden. In einem zweiten Fixierteilschritt könnte das Haushaltsgerät in die Aussparung eingesetzt werden und mittels der Fixiereinheit in der Aussparung der Einheit fixiert werden.

Die Haushaltsgerätevorrichtung und/oder das Haushaltsgerät und/oder das Verfahren soll/sollen hierbei nicht auf die oben beschriebene Anwendung und Ausführungsform beschränkt sein. Insbesondere kann/können die Haushaltsgerätevorrichtung und/oder das Haushaltsgerät und/oder das Verfahren zu einer Erfüllung einer hierin beschriebenen Funktionsweise eine von einer hierin genannten Anzahl von einzelnen Elementen, Bauteilen, Einheiten und Verfahrensschritten abweichende Anzahl aufweisen. Zudem sollen bei den in diesem Dokument angegebenen Wertebereichen auch innerhalb der genannten Grenzen liegende Werte als offenbart und als beliebig einsetzbar gelten.

### Zeichnungen

Weitere Vorteile ergeben sich aus der folgenden Zeichnungsbeschreibung. In den Zeichnungen ist sind zwei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Haushaltsgerätesystem mit einem als Kochfeld ausgebildeten Haushaltsgerät und mit einer als Arbeitsplatte ausgebildeten Einheit, in welche das Haushaltsgerät in einem montierten Zustand eingesetzt ist,
- Fig. 2: einen Teil des Haushaltsgeräts mit einer Haushaltsgerätevorrichtung umfassend eine Fixiereinheit zur Fixierung des Haushaltsgeräts in einer Aussparung der Einheit,
- Fig. 3: eine Fixierung des Haushaltsgeräts in der Aussparung mittels der Fixiereinheit, dargestellt anhand von einer Schnittdarstellung,
- Fig. 4: ein schematisch dargestelltes Verfahrensfließbild zur Fixierung des Haushaltsgeräts mittels der Haushaltsgerätevorrichtung,
- Fig. 5: ein Baukastensystem zur Zusammenstellung der Haushaltsgerätevorrichtung,
- Fig. 6: ein System mit einer eine Aussparung aufweisenden Einheit und einem Haushaltsgerät zur Fixierung in der Aussparung mittels einer Haushaltsgerätevorrichtung in einem alternativen Ausführungsbeispiel und
- Fig. 7: eine Fixierung des Haushaltsgeräts in der Aussparung mittels der Haushaltsgerätevorrichtung gemäß Figur 5.

### Beschreibung der Ausführungsbeispiele

Nachfolgend ist von mehrfach vorhandenen Objekten in den Figuren jeweils lediglich eines mit einem Bezugszeichen versehen. Ferner handelt es sich bei den vorliegenden Figuren um schematische und nicht maßstabsgetreue Darstellungen.

Die Figur 1 zeigt ein als Kochfeldsystem ausgebildetes Haushaltsgerätesystem 10a mit einem Haushaltsgerät 12a und einer vorliegend als Arbeitsplatte ausgebildeten Einheit 16a. Das Haushaltsgerät 12a ist dementsprechend als Kochfeld ausgebildet und umfasst eine Kochfeldplatte 72a. Die Kochfeldplatte 72a besteht beispielhaft aus einer Glaskeramik. Auf der Kochfeldplatte 72a sind in bekannter Weise Heizzonen 70a markiert, welche in einem betriebsbereiten Zustand des Kochfelds 12a zu einem Aufstellen von Gargeschirr zum Zwecke einer Beheizung des Gargeschirrs vorgesehen sind (Gargeschirr nicht dargestellt). In der Figur 1 ist lediglich eine Heizzone beispielhaft mit einem Bezugszeichen versehen. Ferner umfasst das Haushaltsgerät 12a eine Gehäuseeinheit 76a, welche in dem montierten Zustand unterhalb der Kochfeldplatte 72a angeordnet und mit der Kochfeldplatte 72a verbunden ist.

Die Einheit 16a weist eine Aussparung 18a auf. In einem montierten Zustand ist das Haushaltsgerät 12a in die Aussparung eingesetzt (vgl. Figur 1 und 3c). Zur Fixierung des Haushaltsgeräts 12a in der Aussparung 18a weist das Haushaltsgerät 12a eine Haushaltsgerätevorrichtung 14a auf. Die Haushaltsgerätevorrichtung 14a umfasst zumindest eine Fixiereinheit 20a, welche in einem montierten Zustand eine Haltekraft für das Haushaltsgerät 12a erzeugt. Die Fixiereinheit 20a ist in zumindest einem vormontierten Zustand an der Gehäuseeinheit 76a angeordnet (vgl. Figur 2). Ferner ist die Fixiereinheit 20a in dem montierten Zustand an der Gehäuseeinheit 76a angeordnet. Die Fixiereinheit 20a erzeugt in dem montierten Zustand eine Haltekraft für das Haushaltsgerät 12a, wobei die Haltekraft zumindest eine über eine reine Gewichtskraft des Haushaltsgeräts 12a hinausgehende und zumindest im Wesentlichen in Richtung der Gewichtskraft des Haushaltsgeräts 12a gerichtete Fixierkraftkomponente 24a aufweist (vgl. Figur 3c). Wie in Figur 3c ersichtlich ist, ist die Fixiereinheit 20a zur Erzeugung zumindest der Fixierkraftkomponente 24a in dem montierten Zustand entlang einer Höhenrichtung 36a zumindest an eine Unterseite 28a der Einheit 16a angedrückt.

Der Übersichtlichkeit halber ist in den nachfolgenden Zeichnungen lediglich die Gehäuseeinheit 76a als Teil des Haushaltsgeräts 12a dargestellt, und zwar ohne die Kochfeldplatte 72a (vgl. beispielhaft Figuren 2 und 3a-c). Figur 2 ist zu entnehmen, dass die Fixiereinheit 20a zur Fixierung in einem Eckbereich 60a des Haushaltsgeräts 12a vorgesehen ist. In dieser beispielhaften Ausführung sind vier Fixiereinheiten 20a an jeweils einem Eckbereich 60a, und zwar einem Kantenbereich, des rechteckigen Haushaltsgeräts 12a vorgesehen. Die vier Fixiereinheiten 20a sind vorliegend alle identisch ausgestaltet, sodass lediglich eine Fixiereinheit 20a mit einem Bezugszeichen versehen ist und im Folgenden weiter beschrieben wird. Die Figuren 3a bis 3c verdeutlichen eine Fixierung des Haushaltsgeräts 12a in der Aussparung 18a der Einheit 16a, wobei die Figur 3a den vormontierten Zustand zeigt, in welchem die Fixiereinheit 20a an der Gehäuseeinheit 76a angeordnet ist und die Figur 3c den montierten Zustand darstellt, in welchem das Haushaltsgerät 12a mittels der Fixiereinheit 20a in der Aussparung 18a fixiert ist. Fener ist in Figur 4 schematisch ein Verfahrensfließbild eines Verfahrens zur Fixierung des Haushaltsgeräts 12a in der Aussparung 18a der Einheit 16a mittels der Haushaltsgerätevorrichtung 14a dargestellt. Das Verfahren zur Fixierung könnte mehrere Verfahrensschritte und/oder Verfahrensteilschritte umfassen. Vorliegend wird das Verfahren lediglich anhand eines Verfahrensschritts 100a beispielhaft beschrieben. Der Verfahrensschritt 100a wird vorliegend Fixierungsschritt genannt. Die Figur 5 zeigt ein Baukastensystem zur Zusammenstellung der Haushaltsgerätevorrichtung 14a, welches im folgenden Verlauf weiter beschrieben wird.

Die Fixiereinheit 20a weist eine Halteeinheit 50a auf, welche mit dem Haushaltsgerät 12a verbindbar ist. Vorliegend ist die Halteeinheit 50a reversibel mit dem Haushaltsgerät 12a, und zwar der Gehäuseeinheit 76a verbindbar. In zumindest dem vormontierten Zustand ist die Halteeinheit 50a mit der Gehäuseeinheit 76a verbunden. Ferner ist die Halteeinheit 50a in dem montierten Zustand mit der Gehäuseeinheit 76a verbunden. Die Halteeinheit 50a könnte beispielsweise mittels einer Kraftschluss- und/oder Formschluss- und/oder Stoffschlussverbindung mit der Gehäuseeinheit 76a verbunden sein. In dieser beispielhaften Ausführung ist die Halteeinheit 50a mittels einer Steck- und/oder Rastverbindung mit dem Haushaltsgerät 12a verbunden. Die Halteeinheit 50a ist in die Gehäuseeinheit 76a eingeklippst und/oder eingeschnappt. Zusätzlich könnten weitere Schraub- und/oder Kraftschlussverbindungen zur Anordnung der Halteeinheit 50a an dem Haushaltsgerät 12a denkbar sein.

Figuren 2 und 3a bis 3b zeigen, dass die Fixiereinheit einen Fixierarm 30a und einen weiteren Fixierarm 32a umfasst. Der Fixierarm 30a und der weitere Fixierarm 32a sind beweglich an der Halteeinheit 50a gelagert. Hierzu weist die Halteeinheit 50a ein Steckelement 52a auf. Der erste Fixierarm 30a und/oder der zweite Fixierarm32a ist/sind an dem Steckelement 52a angeordnet und in zumindest dem vormontierten Zustand auf das Steckelement 52a aufgesteckt. Angeordnet an der Halteeinheit 50a bewegen sich der Fixierarm 30a und/oder der weitere Fixierarm 32a um eine Drehachse. Der Fixierarm 30a und der weitere Fixierarm 32a bewegen bei einer Bewegung um die Drehachse relativ zueinander. Vorliegend folgt der Fixierarm 30a oder der weitere Fixierarm 32a bei Drehung um die Drehachse einer Bewegung des weiteren Fixierarms 32a oder des Fixierarms 30a. Die Drehachse verläuft durch das Steckelement 52a, sodass der Fixierarm 30a und der weitere Fixierarm 32a um das Steckelement 52a drehbar gelagert sind (vgl. Figuren 3a-c). Vorliegend bildet/bilden der Fixierarm 30a und/oder der weitere Fixierarm 32a eine Schenkelfeder 62a zumindest teilweise aus.

In dem Fixierungsschritt 100a wird die Halteeinheit 50a an dem Haushaltsgerät 12a, und zwar der Gehäuseeinheit 76a montiert. Ferner wird der Fixierarm 30a und der weitere Fixierarm 32a, und zwar die Schenkelfeder 62a an der Halteeinheit 50a angeordnet. Vorliegend wird die Schenkelfeder 62a auf das Steckelement 52a aufgesteckt. In zumindest dem vormontierten Zustand ist die Fixiereinheit 20a an dem Haushaltsgerät 12a befestigt.

Zur Fixierung des Haushaltsgeräts 12a in der Aussparung 18a wird in dem Fixierungsschritt 100a das Haushaltsgerät 12a in die Aussparung 18a eingesetzt. Die Figur 3a zeigt das in die Aussparung 18a eingesetzte Haushaltsgerät 12a, welches wie bereits zuvor erläutert, lediglich durch die Gehäuseeinheit 76a dargestellt ist.

Mittels der Fixiereinheit 20a wird die Haltekraft für das Haushaltsgerät 12a erzeugt. Die Fixiereinheit 20a wird zur Erzeugung zumindest der Fixierkraftkomponente 24a entlang der Höhenrichtung 36a zumindest an die Unterseite 28a der Einheit 16a angedrückt. Dafür wird der weitere Fixierarm 32a hinsichtlich der Höhenrichtung 36a nach unten gedrückt. Aufgrund der Ausgestaltung als Schenkelfeder, dreht sich bei Bewegung des weiteren Fixierarms 32a der Fixierarm 30a nach oben, und zwar Richtung Unterseite 28a der Einheit 16a (vgl. Figur 3a und 3b). In dem montierten Zustand gemäß Figur 3c ist der Fixierarm 30a entlang der Höhenrichtung 36a an die Unterseite 28a der Einheit 16a angedrückt. Vorliegend ist der Fixierarm 30a in dem montierten Zustand mit einem Endabschnitt 35a an die Unterseite 28a der Einheit 16a angedrückt. Der Endabschnitt 35a ist die Spitze des Fixierarms 30a. Mit der Spitze drückt der Fixierarm 30a in dem montierten Zustand gegen die Unterseite 28a der Einheit 16a.

Der weitere Fixierarm 32a ist zur Verspannung des Fixierarms 30a vorgesehen und verspannt den Fixierarm 30a in dem montierten Zustand in einer Fixierposition. Die Fixierposition ist diejenige Position, in welcher der Fixierarm 30a in dem montierten Zustand an die Unterseite 28a der Einheit 16a angedrückt ist (vgl. Figur 3c). Die Halteeinheit 50a weist zur Fixierung des weiteren Fixierarms 32a zumindest ein Klemmelement 56a auf (vgl. Figuren 3a bis 3c). Vorliegend fungiert das Klemmelement 56a als ein Sicherheitselement zur Fixierung des weiteren Fixierarms 32a in zumindest einer Klemmposition. Figur 3c stellt die Klemmposition des weiteren Fixierarms 32a dar. Ist der weitere Fixierarm 32a in der Klemmposition mittels des Klemmelements 56a eingeklemmt, ist auch der Fixierarm 30a in seiner Fixierposition fixiert und drückt mit dem Endabschnitt 35a gegen die Unterseite 28a der Einheit 16a (vgl. Figur 3c).

Das in Figur 5 dargestellte Baukastensystem zur Zusammenstellung einer Haushaltsgerätevorrichtung 14a umfassend vorliegend einen Satz von verschieden ausgestalteten Halteeinheiten 50a und einen Satz von verschieden ausgestalteten Fixierarmen 30a, 32a, und zwar einen Satz von unterschiedlich ausgestalteten Schenkelfedern 62a, welche untereinander austauschbar jeweils mit zumindest einer Halteeinheit 50a des Satzes von Halteeinheiten 50a zur Fixierung des Haushaltsgeräts 12a kombinierbar sind. Vorliegend unterschieden sich die Fixierarme 30a, 32a des Satzes von Fixierarmen 30a, 32a beispielhaft hinsichtlich ihrer Größe, sodass der Satz von Fixierarmen 30a, 32a aus unterschiedlich langen Fixierarmen 30a, 32a besteht. Alternativ und/oder zusätzlich könnten sich die Fixierarme 30a, 32a auch anhand einer Materialzusammensetzung und/oder einer Form und/oder einer Windungszahl der Schenkelfeder 62a unterscheiden, wobei der Fixierarm 30a und der weitere Fixierarm 32a über zumindest eine Windung miteinander verbunden sind. Die Halteeinheiten 50a des Satzes von Halteeinheiten 50a unterscheiden sich vorliegend beispielhaft durch eine Positionierung des Steckelements 52a. Alternativ und/oder zusätzlich könnten sich die Halteeinheiten 50a auch anhand einer Materialzusammensetzung und/oder einer Form und/oder einer Größe unterscheiden.

In Figuren 6 und 7 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Figuren 1 bis 5 verwiesen werden kann. Zur Unterscheidung der Ausführungsbeispiele ist der Buchstabe a in den Bezugszeichen des Ausführungsbeispiels in den Figuren 1 bis 5 durch den Buchstaben b in den Bezugszeichen des Ausführungsbeispiels der Figuren 6 und 7 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 5 verwiesen werden.

Das in den Figuren 6 und 7 dargestellte Haushaltsgerätesystem 10b ist als Kochfeldsystem ausgebildet und weist ein Haushaltsgerät 12b und eine Einheit 16b auf. In diesem Ausführungsbeispiel ist das Haushaltsgerät 12b selbstfixierend in einer Aussparung 18b der Einheit 16b anordenbar. Das Haushaltsgerät 12b weist eine Haushaltsgerätevorrichtung 14b auf, welche eine Fixiereinheit 20b umfasst. Bei einem Einsetzen des Haushaltsgeräts 10b in die Aussparung 18b ist das Haushaltsgerät 12b mittels einer Fixiereinheit 20b fixierbar. Die Fixiereinheit 20b erzeugt in einem montierten Zustand eine Haltekraft für das Haushaltsgerät 12b, wobei die Haltekraft zumindest eine über eine reine Gewichtskraft des Haushaltsgeräts 12b hinausgehende und zumindest im Wesentlichen in Richtung der Gewichtskraft des Haushaltsgeräts 12b gerichtete Fixierkraftkomponente 24b aufweist (vgl. Figur 7e).

In Figur 6 ist das Haushaltsgerät 12b relativ zu der Einheit 16b in einem unmontierten Zustand dargestellt. Das Haushaltsgerät 12b wird in Einsetzrichtung 66b in die Aussparung 18b eingesetzt. Die Figuren 7a bis 7e dienen zur Verdeutlich der Fixierung des Haushaltsgeräts 12b in der Aussparung 18b mittels der Fixiereinheit 20b.

Die Fixiereinheit 20b weist einen Fixierarm 30b und einen weiteren Fixierarm 32b auf. In diesem Ausführungsbeispiel umfasst die Haltekraft in dem montierten Zustand eine sich zumindest im Wesentlichen senkrecht zu der Fixierkraftkomponente 24b erstreckende weitere Fixierkraftkomponente 26b. Bei Einsetzten des Haushaltsgeräts 12b in die Aussparung 18b wird der weitere Fixierarm 32b zwischen dem Haushaltsgerät 12b und der Einheit 16b eingeklemmt (vgl. Figuren 7a bis 7e). In dem montierten Zustand liegt der weitere Fixierarm 32b zur Erzeugung der weiteren Fixierkraftkomponente 26b an einer der Aussparung zugewandten Seite 38b der Einheit 16b an. Dadurch kann eine Montage und/oder Demontage des Haushaltsgeräts 12b verbessert, und zwar vereinfacht werden, da zur Fixierung des Haushaltsgeräts 12b in der Aussparung 18a der Benutzer und/oder Monteur das Haushaltsgerät 12b lediglich entlang der Einsetzrichtung in die Aussparung 18b einsetzen muss und sich das Haushaltsgerät 12b in der Aussparung 18b mittels der Fixiereinheit 20b selbst fixiert.

### Bezugszeichen

- 10: Haushaltsgerätesystem
- 12: Haushaltsgerät
- 14: Haushaltsgerätevorrichtung
- 16: Einheit
- 18: Aussparung
- 20: Fixiereinheit
- 24: Fixierkraftkomponente
- 26: Fixierkraftkomponente
- 28: Unterseite
- 30: Fixierarm
- 32: Fixierarm
- 35: Endabschnitt
- 36: Höhenrichtung
- 38: Seite
- 50: Halteeinheit
- 52: Steckelement
- 56: Klemmelement
- 60: Eckbereich
- 62: Schenkelfeder
- 66: Einsetzrichtung
- 70: Heizzone
- 72: Kochfeldplatte
- 76: Gehäuseeinheit
- 100: Fixierungsschritt

## Patentansprüche

1. Haushaltsgerätevorrichtung (14a-b), insbesondere Kochfeldvorrichtung, zur Fixierung eines Haushaltsgeräts (12a-b), insbesondere eines Kochfelds, in einer Aussparung (18a-b) einer Einheit (16a-b), insbesondere einer Arbeitsplatte, mit zumindest einer Fixiereinheit (20a-b), welche in einem montierten Zustand eine Haltekraft für das Haushaltsgerät (12a-b) erzeugt, welche zumindest eine über eine reine Gewichtskraft des Haushaltsgeräts (12a-b) hinausgehende und zumindest im Wesentlichen in Richtung der Gewichtskraft des Haushaltsgeräts (12a-b) gerichtete Fixierkraftkomponente (24a-b) aufweist, **dadurch gekennzeichnet, dass** die Fixiereinheit (20a-b) zur Erzeugung zumindest der Fixierkraftkomponente (24a-b) in dem montierten Zustand entlang einer Höhenrichtung (36a-b) zumindest an eine Unterseite (28a-b) der Einheit (16a-b) angedrückt ist.

2. Haushaltsgerätevorrichtung (14a-b) nach Anspruch 1, **dadurch gekennzeichnet, dass** die Fixiereinheit (20a-b) einen Fixierarm (30a-b) aufweist, welcher in dem montierten Zustand entlang der Höhenrichtung (36a-b) an die Unterseite (28a-b) der Einheit (16a-b) angedrückt ist.

3. Haushaltsgerätevorrichtung (14a-b) nach Anspruch 2, **dadurch gekennzeichnet, dass** der Fixierarm (30a-b) in dem montierten Zustand mit einem Endabschnitt (35a-b) an die Unterseite (28a-b) der Einheit (16a-b) angedrückt ist.

4. Haushaltsgerätevorrichtung (14a-b) nach Anspruch 2 oder 3, **dadurch gekennzeichnet, dass** die Fixiereinheit (20a-b) zur Verspannung des Fixierarms (30a-b) in einer Fixierposition einen weiteren Fixierarm (32) aufweist.

5. Haushaltsgerätevorrichtung (14b) nach einem der vorhergehenden Ansprüche, **dadurch gekennzeichnet, dass** die Haltekraft in dem montierten Zustand eine sich zumindest im Wesentlichen senkrecht zu der Fixierkraftkomponente (24b) erstreckende weitere Fixierkraftkomponente (26b) umfasst.

6. Haushaltsgerätevorrichtung (14b) nach den Ansprüchen 4 und 5, **dadurch gekennzeichnet, dass** der weitere Fixierarm (32b) zur Erzeugung der weiteren Fixierkraftkomponente (26b) in dem montierten Zustand an einer der Aussparung zugewandten Seite (38b) der Einheit (16b) anliegt.

7. Haushaltsgerätevorrichtung (14a-b) nach einem der vorhergehenden Ansprüche, **dadurch gekennzeichnet, dass** die Fixiereinheit (20a-b) eine Halteeinheit (50ab) umfasst, welche mit dem Haushaltsgerät (12a-b), insbesondere reversibel, verbindbar ist.

8. Haushaltsgerätevorrichtung (14a-b) zumindest nach den Ansprüchen 2 und 7, **dadurch gekennzeichnet, dass** der Fixierarm (30a-b) und/oder der weitere Fixierarm (32a-b) beweglich an der Halteeinheit (50a-b) gelagert ist/sind.

9. Haushaltsgerätevorrichtung (14a-b) zumindest nach Anspruch 2 oder 4, **dadurch gekennzeichnet, dass** der Fixierarm (30a-b) und/oder der weitere Fixierarm (32a-b) eine Schenkelfeder (62a-b) zumindest teilweise ausbildet/ausbilden.

10. Haushaltsgerätevorrichtung (14a) zumindest nach den Ansprüchen 4 und 7, **dadurch gekennzeichnet, dass** die Halteeinheit (50a) zur Fixierung des weiteren Fixierarms (32a) zumindest ein Klemmelement (56a) aufweist.

11. Haushaltsgerätevorrichtung (14a-b) nach einem der vorhergehenden Ansprüche, **dadurch gekennzeichnet, dass** die Fixiereinheit (20a-b) zur Fixierung in dem Eckbereich (60a-b) des Haushaltsgeräts (12a-b) vorgesehen ist.

12. Haushaltsgerät (12a-b), insbesondere Kochfeld, mit einer Haushaltsgerätevorrichtung (14a-b) nach einem der vorhergehenden Ansprüche.

13. Haushaltsgerätesystem (10a-b), insbesondere Kochfeldsystem, mit einem Haushaltsgerät (12a-b) nach Anspruch 12 und mit der Einheit (16a-b).

14. Baukastensystem zur Zusammenstellung einer Haushaltsgerätevorrichtung (14ab), zumindest nach den Ansprüchen 2, 4 und 7, umfassend einen Satz von verschieden ausgestalteten Halteeinheiten und einen Satz von verschieden ausgestalteten Fixierarmen, welche untereinander austauschbar jeweils mit zumindest einer Halteeinheit des Satzes von Halteeinheiten zur Fixierung des Haushaltsgeräts kombinierbar sind.

15. Verfahren zur Fixierung eines Haushaltsgeräts (12a-b) in einer Aussparung (18ab) einer Einheit (16a-b) mittels einer Haushaltsgerätevorrichtung (14a-b), insbesondere nach einem der Ansprüche 1 bis 11, umfassend eine Fixiereinheit (20ab), wobei eine Haltekraft für das Haushaltsgerät (12a-b) erzeugt wird, welche zumindest eine über eine reine Gewichtskraft des Haushaltsgeräts (12a-b) hinausgehende und zumindest im Wesentlichen in Richtung der Gewichtskraft des Haushaltsgeräts (12a-b) gerichtete Fixierkraftkomponente (24a-b) aufweist, wobei die Fixiereinheit (20a-b) zur Erzeugung zumindest der Fixierkraftkomponente (24a-b) entlang einer Höhenrichtung (36a-b) zumindest an eine Unterseite (28ab) der Einheit (16a-b) angedrückt wird.
